# EUROPÄISCHE PATENTSCHRIFT

(11) **EP 3 945 733 B1**
(45) Veröffentlichungstag und Bekanntmachung des Hinweises auf die Patenterteilung: **07.06.2023**
(21) Anmeldenummer: 21183901.4
(22) Anmeldetag: 06.07.2021
(51) Int. Cl.: H04R 25/00

(54) **VERFAHREN ZUR DIREKTIONALEN SIGNALVERARBEITUNG FÜR EIN HÖRGERÄT**
METHOD FOR DIRECTIONAL SIGNAL PROCESSING FOR A HEARING AID
PROCÉDÉ DE TRAITEMENT DIRECTIONNEL DU SIGNAL POUR UN APPAREIL AUDITIF

(30) Priorität: 29.07.2020 DE 102020209555
(43) Veröffentlichungstag der Anmeldung: 02.02.2022
(73) Patentinhaber: Sivantos Pte. Ltd., Singapore 539775 (SG)
(72) Erfinder: ROSENKRANZ, Tobias Daniel, 91088 Bubenreuth (DE)
(74) Vertreter: FDST Patentanwälte

(56) Entgegenhaltungen:
- EP-A1- 3 461 147
- EP-A1- 3 588 981
- WO-A2-2007/106399
- DE-B3-102019 205 709

## Beschreibung

Die Erfindung betrifft ein Verfahren zur direktionalen Signalverarbeitung für ein Hörgerät, wobei durch einen ersten Eingangswandler des Hörgerätes aus einem Schallsignal der Umgebung ein erstes Eingangssignal erzeugt wird, wobei durch einen zweiten Eingangswandler des Hörgerätes aus dem Schallsignal der Umgebung ein zweites Eingangssignal erzeugt wird, wobei anhand des ersten Eingangssignals und des zweiten Eingangssignals jeweils ein erstes Richtsignal sowie ein zweites Richtsignal gebildet werden, wobei das zweite Richtsignal in Richtung einer ersten Nutzsignalquelle eine relative Abschwächung aufweist, wobei das erste Richtsignal in Richtung einer zweiten Nutzsignalquelle eine relative Abschwächung aufweist, und wobei ein erster Verstärkungsparameter für eine Verstärkung eines ersten Nutzsignals der ersten Nutzsignalquelle sowie ein zweiter Verstärkungsparameter für eine Verstärkung eines zweiten Nutzsignals der zweiten Nutzsignalquelle ermittelt werden.

In einem Hörgerät wird ein Umgebungsschall mittels wenigstens eines Eingangswandlers in ein Eingangssignal umgewandelt, welches in Abhängigkeit einer zu korrigierenden Hörschwäche des Trägers frequenzbandspezifisch und hierbei insbesondere individuell auf den Träger abgestimmt verarbeitet und dabei auch verstärkt wird. Das verarbeitete Signal wird über einen Ausgangswandler des Hörgerätes in ein Ausgangsschallsignal umgewandelt, welches zum Gehör des Trägers geleitet wird. Im Rahmen der Signalverarbeitung wird dabei auf das Eingangssignal oder auf ein bereits vorverarbeitetes Zwischensignal oftmals eine automatische Lautstärkenregelung ("automatic gain control", AGC) und oftmals auch eine Dynamik-Kompression angewandt, bei welcher das Eingangssignal meist nur bis zu einem bestimmten Grenzwert linear verstärkt wird, und oberhalb des Grenzwertes eine geringere Verstärkung angewandt wird, um dadurch Pegelspitzen des Eingangssignals auszugleichen. Dies soll insbesondere verhindern, dass plötzliche, laute Schallereignisse durch die zusätzliche Verstärkung im Hörgerät zu einem zu für den Träger lauten Ausgangsschallsignal führen.

Eine derartige AGC mit integrierter Dynamik-Kompression reagiert hierbei jedoch zunächst auf Schallereignisse unabhängig von ihrer Richtung. Befindet sich der Träger eines Hörgerätes in einer komplexen Hörsituation, z.B. in einem Gespräch mit mehreren Gesprächspartnern, kann ein Gesprächspartner z.B. durch einen kurzen Aufschrei oder lautes Lachen die Kompression auslösen, wodurch die Gesprächsbeiträge eines anderen Gesprächsteilnehmers merklich abgesenkt werden worunter für den Träger die Verständlichkeit leiden kann.

Die Druckschrift DE 10 2019 205709 B3 offenbart ein Hörgerät mit zwei Mikrofonen, deren vorwärts und rückwärts gerichteten Nieren-Richtwirkungen mittels einer gewichteten Linearkombination zusammengeschaltet werden, um ein Maximum einer Empfangsrichtung auf eine erste erwünschte Schallquelle und ein entsprechendes Minimum auf eine zweite unerwünschte Schallquelle auszurichten.

Der Erfindung liegt die Aufgabe zugrunde, ein Verfahren zur direktionalen Signalverarbeitung in einem Hörgerät anzugeben, welches insbesondere in Verbindung mit AGC und/oder Dynamik-Kompression auch für komplexe Hörsituationen mit mehr als einer Nutzsignalquelle geeignet ist.

Die genannte Aufgabe wird erfindungsgemäß gelöst durch ein Verfahren zur direktionalen Signalverarbeitung für ein Hörgerät, wobei durch einen ersten Eingangswandler des Hörgerätes aus einem Schallsignal der Umgebung ein erstes Eingangssignal erzeugt wird, wobei durch einen zweiten Eingangswandler des Hörgerätes aus dem Schallsignal der Umgebung ein zweites Eingangssignal erzeugt wird, wobei anhand des ersten Eingangssignals und des zweiten Eingangssignals jeweils ein erstes Richtsignal sowie ein zweites Richtsignal gebildet werden, wobei das zweite Richtsignal in Richtung einer ersten Nutzsignalquelle eine relative Abschwächung aufweist, wobei das erste Richtsignal in Richtung einer zweiten Nutzsignalquelle eine relative Abschwächung aufweist, und wobei ein erster Verstärkungsparameter für eine Verstärkung eines ersten Nutzsignals der ersten Nutzsignalquelle sowie ein zweiter Verstärkungsparameter für eine Verstärkung eines zweiten Nutzsignals der zweiten Nutzsignalquelle ermittelt werden.

Erfindungsgemäß ist hierbei vorgesehen, dass eine Referenz-Richtcharakteristik für ein Referenz-Richtsignal, welches insbesondere als eine Überlagerung des ersten Richtsignals und des zweiten Richtsignals darstellbar ist, definiert wird, wobei anhand des ersten Verstärkungsparameters und/oder des zweiten Verstärkungsparameters in Abhängigkeit der Referenz-Richtcharakteristik ein korrigierter erster Verstärkungsparameter und ein korrigierter zweiter Verstärkungsparameter derart ermittelt werden, dass ein Ausgangs-Richtsignal, welches als Summe des mit dem korrigierten ersten Verstärkungsparameter gewichteten ersten Richtsignals und dem mit dem korrigierten zweiten Verstärkungsparameter gewichteten zweiten Richtsignals gebildet wird, in ein linear skaliertes Referenz-Richtsignal übergeht, wenn der erste Verstärkungsparameter gleich dem zweiten Verstärkungsparameter ist, und wobei wenigstens einer der beiden besagten korrigierten Verstärkungsparameter vom entsprechenden, zugrunde liegenden Verstärkungsparameter verschieden ist. Vorteilhafte und teils für sich gesehen erfinderische Ausgestaltungen sind Gegenstand der Unteransprüche und der nachfolgenden Beschreibung.

Das Ausgangs-Richtsignal mit der geforderten Eigenschaft kann entweder als die entsprechend beschriebene Überlagerung gebildet werden, oder anhand wenigstens eines geeigneten Zwischensignals, wobei die Bildung des Ausgangs-Richtsignal derart erfolgt, dass die geforderte Eigenschaft bei Gleichheit der beiden Verstärkungsparameter erfüllt ist.

Das erste Richtsignal kann hierbei einerseits zur weiteren Signalverarbeitung gebildet werden, sodass dabei insbesondere die Signalanteile des ersten Richtsignals entsprechend in das Ausgangs-Richtsignal eingehen. Für den Fall, dass das Ausgangs-Richtsignal aus den Signalanteilen von wenigstens einem geeigneten Zwischensignal gebildet wird - also z.B. eine Bildung des ersten und zweiten Richtsignals sowie des Ausgangs-Richtsignals jeweils anhand vorwärts- und rückwärtsgerichteter Kardioid-Signale - wird das erste Richtsignal insbesondere dazu gebildet, den korrigierten ersten und/oder korrigierten zweiten Verstärkungsparameter zu bestimmen, da die direktionale Information insbesondere über die zweite Nutzsignalquelle, welche dem ersten Richtsignal entnehmbar ist, hierfür von maßgeblichem Vorteil ist.

Bevorzugt wird anhand des Ausgangs-Richtsignals ein Ausgangssignal erzeugt, welches durch einen Ausgangswandler des Hörgerätes in ein Ausgangsschallsignal umgewandelt wird. Hierbei können noch eine insbesondere frequenzbandabhängige Unterdrückung von Störgeräuschen und/oder Rückkopplung und/oder weitere Signalverarbeitungsschritte bei der Erzeugung des Ausgangssignals aus dem Ausgangs-Richtsignal erfolgen. Insbesondere kann das Verfahren frequenzbandweise durchgeführt werden, sodass der erste und der zweite Verstärkungsparameter, das erste und das zweite Richtsignal sowie das Referenz-Richtsignal und schließlich der korrigierte erste und zweite Verstärkungsparameter und das Ausgangs-Richtsignal gesondert für jedes Frequenzband oder für Gruppen einzelner Frequenzbänder ermittelt bzw. definiert werden.

Unter einem Eingangswandler ist hierbei insbesondere ein elektroakustischer Wandler umfasst, welcher dazu eingerichtet ist, aus einem Schallsignal ein entsprechendes elektrisches Signal zu erzeugen. Insbesondere kann bei der Erzeugung des ersten bzw. zweiten Eingangssignals durch den jeweiligen Eingangswandler auch eine Vorverarbeitung erfolgen, z.B. in Form einer linearen Vorverstärkung und/oder einer A/D-Konvertierung. Das entsprechend erzeugte Eingangssignal ist dabei insbesondere durch ein elektrisches Signal gegeben, dessen Strom- und/oder Spannungsschwankungen im Wesentlichen die Schalldruck-Schwankungen der Luft repräsentieren.

Bevorzugt ist hierbei die Richtung der ersten Nutzsignalquelle bezüglich einer durch den bestimmungsgemäßen Gebrauch des Hörgerätes definierten Frontalrichtung eines Benutzers des Hörgerätes in den vorderen Halbraum gerichtet. Besonders bevorzugt liegt dabei die erste Nutzsignalquelle zumindest näherungsweise in Frontalrichtung, sodass für die Signalverarbeitung insbesondere entsprechende Näherungen einer frontalen Quelle vorgenommen werden können. Bevorzugt ist die Richtung der zweiten Nutzsignalquelle außerhalb eines Winkelbereichs von +/- 45°, besonders bevorzugt von +/- 60° um die Frontalrichtung gerichtet.

Insbesondere ist die Richtung der zweiten Nutzsignalquelle in den hinteren Halbraum gerichtet.

Unter einer relativen Abschwächung des ersten Richtsignals ist hierbei insbesondere zu verstehen, dass die betreffende Richtcharakteristik in Richtung des zweiten Nutzsignals eine Empfindlichkeit aufweist, welche gegenüber der über alle Richtungen gemittelten Empfindlichkeit verringert ist, und insbesondere ein lokales, bevorzugt ein globales Minimum aufweist. Bevorzugt weisen das erste und das zweite Richtsignal in Richtung der zweiten bzw. der ersten Nutzsignalquelle eine möglichst vollständige Abschwächung auf.

Die vorliegende Erfindung löst hierbei insbesondere folgendes Problem: Wird ein Ausgangs-Richtsignal anhand zweier Richtsignale gebildet, welche jeweils in Richtung einer anderen Nutzsignalquelle eine relative, vorzugsweise vollständige Abschwächung aufweisen, so hängt z.B. die Verstärkung des zweiten Nutzsignals durch das so entstehende Ausgangs-Richtsignal nicht nur vom entsprechenden Verstärkungsparameter ab, mit welchem das zweite Richtsignal gewichtet wird, sondern auch von der Richtung der zweiten Nutzsignalquelle, da das zweite Richtsignal diesbezüglich eine nicht-triviale Richtungsabhängigkeit aufweist. Weist das erste Richtsignal in Richtung der zweiten Nutzsignalquelle dann eine vollständige oder näherungsweise vollständige Abschwächung auf, kann die besagte Richtungsabhängigkeit durch einen Korrekturterm des ersten Richtsignals nicht kompensiert werden. Vergleichbares kann für eine Verstärkung des ersten Nutzsignals durch das erste Richtsignal gelten.

Eine entsprechende Korrektur hat deswegen über die Beiträge des jeweiligen Richtsignals selbst zu erfolgen. Im Rahmen der Erfindung wird dies über eine Korrektur der "Skalierung" des jeweiligen Richtsignals, also eine Anpassung des jeweiligen Verstärkungsparameters gelöst, sodass der korrigierte Verstärkungsparameter zum einen eine Berücksichtigung dieser Richtungsabhängigkeit des entsprechenden Richtsignals erlaubt.

Andererseits wird die Referenz-Richtcharakteristik als der "Normalzustand" vorgegeben, welcher erreicht werden soll, wenn beide Nutzsignale mit gleichen Verstärkungsparametern verstärkt werden sollen (die Annahme ist hierbei, dass dies u.a. insbesondere für identische Nutzsignale gilt, welche lediglich aus unterschiedlichen Richtungen auftreffen). In diesem Fall soll die Verstärkung der einzelnen, "gleich lauten" Nutzsignale zum Referenz-Zustand führen, also bspw. zu einer omnidirektionalen oder einer eine Filterung durch eine Pinna modellierenden Richtcharakteristik.

Es kann somit erreicht werden, dass nicht nur Nutzsignale von frontalen Nutzsignalquellen, sondern z.B. auch aus dem hinteren Halbraum unabhängig von ihrer konkreten Richtung verstärkt werden, indem der Einfluss der Richtwirkung eines das betreffende Nutzsignal aufnehmenden Richtsignals durch eine entsprechende Korrektur der Verstärkung kompensiert wird. Dabei ist ebenso eine äquivalente Formulierung auf der Ebene der Richtsignale ggf. bildenden Zwischensignalen möglich.

Das Referenz-Richtsignal wird hierfür bevorzugt in der Basis der beiden Richtsignale dargestellt, sodass die korrigierten Verstärkungsparameter anhand der entsprechenden Koeffizienten in dieser Darstellung ermittelt werden können. Hierbei ist insbesondere möglich, dass z.B. nur der zweite korrigierte Verstärkungsparameter eine echte nicht-triviale Korrektur zum zweiten Verstärkungsparameter aufweist, während der erste korrigierte Verstärkungsparameter zum ersten Verstärkungsparameter identisch ist. Es können jedoch auch beide korrigierten Verstärkungsparameter, also der erste und der zweite, sich jeweils von ihrem zugrunde liegenden ersten bzw. zweiten Verstärkungsparameter unterscheiden. Dies kann insbesondere dann der Fall sein, wenn keine der beiden Nutzsignalquellen in einer Vorzugsrichtung (z.B. der Frontalrichtung) bzgl. des Hörgerätes belegen ist.

Günstigerweise wird der korrigierte zweite Verstärkungsparameter derart ermittelt, dass das zweite Nutzsignal gegenüber der Referenz-Richtcharakteristik durch das Ausgangs-Richtsignal um den zweiten Verstärkungsparameter verstärkt wird, und/oder wobei der korrigierte erste Verstärkungsparameter derart ermittelt wird, dass das erste Nutzsignal durch das Ausgangs-Richtsignal gegenüber der Referenz-Richtcharakteristik um den ersten Verstärkungsparameter verstärkt wird. Hierdurch wird erreicht, dass durch das Ausgangs-Richtsignal jedes der beiden Nutzsignale undabhängig von der Richtung der jeweiligen Nutzsignalquelle mit dem jeweils für das einzelne Nutzsignal "korrekten" Verstärkungsparameter verstärkt wird.

Dies wird nun überhaupt erst dadurch möglich, dass diejenigen Signalbeiträge im Ausgangs-Richtsignal, welche z.B. vom zweiten Nutzsignal stammen - also z.B. ein entsprechendes zweites Richtsignal - anhand des korrigierten zweiten Verstärkungsparameters so gewichtet werden können, dass eine Richtungsabhängigkeit des zweiten Richtsignals (oder eines vergleichbaren, anhand wenigstens eines geeigneten Zwischensignals gebildeten Signals mit einer relativen Abschwächung in Richtung der ersten Nutzsignalquelle) über die Korrektur im korrigierten zweiten Verstärkungsparameter kompensierbar ist. Vergleichbares gilt für die Signalbeiträge des ersten Nutzsignals im Ausgangs-Richtsignal. Insbesondere kann der erste korrigierte Verstärkungsparameter zum ersten Verstärkungsparameter identisch sein.

Zweckmäßigerweise wird der korrigierte zweite Verstärkungsparameter gebildet als ein Produkt aus dem zweiten Verstärkungsfaktor und einem Korrekturfaktor, wobei der Korrekturfaktor einem Linearkoeffizienten des zweiten Richtsignals in einer Darstellung des Referenz-Richtsignals als eine Linearkombination des ersten Richtsignals und des zweiten Richtsignals entspricht.

Eine mathematische Formulierung lässt sich dabei wie folgt erreichen: Fasst man die Eingangssignale E1 und E2 zu einem Vektor E = [E1, E2]^{T} zusammen, so lässt sich ein anhand der beiden Eingangssignale gebildetes erstes Richtsignal Xr1 wenigstens näherungsweise darstellen anhand der Gewichte w = [w1, w2]^{T} der beiden Eingangssignale, also Xr1 = E^{T} · w (sofern die akustische Laufzeit zwischen den beiden Eingangswandlern weniger als ein Sample beträgt, was meist gegeben ist). In vergleichbarer Weise lässt sich das zweite Richtsignal Xr2 darstellen als Xr2 = E^{T} · u mit den Gewichten u = [u1, u2]^{T}.

Das Ausgangs-Richtsignal Xout lässt sich dann darstellen als
(i) $Xout = {E}^{T} ⋅ \left(G1′⋅w+G2′⋅u\right)$ mit dem (skalaren!) korrigierten ersten und zweiten Verstärkungsparameter G1', G2`. Stellt man das Referenz-Richtsignal Xref ebenfalls in der Basis E1, E2 dar, so erhält man auch hier einen entsprechenden Gewichtungsvektor wref = [wr1, wr2]^{T}: Xref = E^{T} · wref. Anhand des ersten und des zweiten Richtsignals Xr1, Xr2 lässt sich nun infolge deren linearer Unabhängigkeit (da die relative Abschwächung jeweils auf eine andere Nutzsignalquelle gerichtet ist) das Referenz-Richtsignal darstellen zu
(ii) $Xref = a ⋅ Xr 1 + b ⋅ Xr 2$, und somit
(ii') $wref = a ⋅ w + b ⋅ u$(für beide Vektorkomponenten)

Es wird nun eine Linksmultiplikation der Gleichung (ii') mit h^{T}(α) durchgeführt, wobei h(α) = [h1(α), h2(α)]^{T} eine (gemessene, geschätzte oder modellierte) Übertragungsfunktion am Hörgerät darstellt, welche z.B. eine Propagation eines Schalls von einer Schallquelle zum ersten Eingangswandler bzw. zum zweiten Eingangswandler berücksichtigt, und für α = 0° in eine relative Übertragungsfunktion vom ersten Eingangswandler zum zweiten Eingangswandler bezüglich einer frontalen Schallquelle übergeht, und α der Winkel ist, für welchen vorzugsweise h^{T}(α) · u = 0 gilt (also der Winkel derjenigen Richtung, für welche das zweite Richtsignal bevorzugt eine wenigstens näherungsweise totale Abschwächung aufweist, nämlich die Richtung der ersten Nutzsignalquelle). Hieraus kann man in Abhängigkeit der Kenntnis von h^{T}(α) · wref und h^{T}(α) · w einen Wert von a bestimmen (die beiden Skalarprodukte sind insbesondere für verschiedene Werte von w1, w2 und α tabellierbar). Anhand des Wertes von a lässt sich in einer der beiden Komponenten von (ii`) auch ein Wert für b bestimmen.

Es lässt sich dann zeigen, dass die korrigierten Verstärkungsparameter
(iii) $G 1 ′ = a ⋅ G 1 ,$ $G2 ′ = b ⋅ G2$ die gewünschte Eigenschaft erfüllen, im Ausgangs-Richtsignal Xout nach Gleichung (i) für G1 = G2 in das mit G1 skalierte Referenz-Richtsignal Xref überzugehen.

Als vorteilhaft erweist es sich, wenn der korrigierte erste Verstärkungsparameter als der erste Verstärkungsparameter ermittelt wird, wenn das zweite Richtsignal in Richtung der ersten Nutzsignalquelle seine minimale Empfindlichkeit und bevorzugt eine möglichst vollständige Abschwächung in dieser Richtung aufweist, und besonders bevorzugt das erste Richtsignal seine maximale Empfindlichkeit aufweist. Wenn für das erste Richtsignal Xr1 die Richtung maximaler Empfindlichkeit in der Richtung des ersten Nutzsignals liegt, in welcher ja das zweite Richtsignal seine minimale Empfindlichkeit aufweist, kann dies insbesondere für eine Normierung des ersten Richtsignals dahingehend verwendet werden, dass die Empfindlichkeit in dieser Richtung zu 1 gesetzt wird, und somit h^{T}(α) · w = 1 gilt. Ist zusätzlich in dieser Richtung die Abschwächung durch das zweite Richtsignal wenigstens näherungsweise vollständig, also h^{T}(α) · u ≈ 0, so lässt sich in Gleichung (ii) a = 1 setzen, wodurch sich in Gleichung (iii) G1' = G1, also Identität von erstem und korrigiertem ersten Verstärkungsparameter ergibt.

Bevorzugt wird anhand des ersten Eingangssignals und des zweiten Eingangssignals ein erstes Zwischensignal und ein zweites Zwischensignal gebildet, wobei das erste Richtsignal als eine Überlagerung des ersten Zwischensignals und des zweiten Zwischensignals gebildet wird, und dabei ein zugehöriger erster Überlagerungsparameter ermittelt wird und/oder das zweite Richtsignal als eine Überlagerung des zweiten Zwischensignals mit dem ersten Zwischensignal gebildet wird, und dabei ein zugehöriger zweiter Überlagerungsparameter ermittelt wird. Als erstes Zwischensignal und zweites Zwischensignal werden dabei insbesondere ein vorwärts- und ein rückwärtsgerichtetes Kardioid-Signal Xc, Xa verwendet. Der erste Überlagerungsparameter a1 bzw. der zweite Überlagerungsparameter a2 ergeben sich dann aus der Darstellung
(iv) $Xr 1 = Xc + a 1 ⋅ Xa ,$ $Xr 2 = a 2 ⋅ Xc + Xa ,$ und können insbesondere adaptiv ermittelt werden. In einem wichtigen Spezialfall ist a2 = 0, d.h., das zweite Richtsignal Xr2 ist durch das rückwärtsgerichtete Kardioid-Signal Xa, und damit durch das zweite Zwischensignal Z2 gegeben. Dies ist z.B. der Fall, wenn die erste Nutzsignalquelle, für welche das zweite Richtsignal eine relative, bevorzugt maximale, und besonders bevorzugt totale Abschwächung aufweist, im Bereich der Kerbe des rückwärtsgerichteten Kardioid-Signals liegt oder dort angenommen wird.

In einer vorteilhaften Ausgestaltung werden der korrigierte erste Verstärkungsparameter G1' gebildet als ein Produkt aus dem ersten Verstärkungsfaktor G1 und einem ersten Korrekturfaktor a sowie der korrigierte zweite Verstärkungsparameter G2' als ein Produkt aus dem zweiten Verstärkungsfaktor G2 und einem zweiten Korrekturfaktor b.

Bevorzugt wird ein erster Referenz-Überlagerungsparameter aref1 und ein zweiter Referenz-Überlagerungsparameter aref2 für eine Überlagerung des ersten Zwischensignals Z1 und des zweiten Zwischensignals Z2 definiert werden, welche das Referenz-Richtsignal Xref bildet, wobei der erste Korrekturfaktor a anhand eines Produktes des zweiten Überlagerungsparameters a2 mit dem zweiten Referenz-Überlagerungsparameter aref2 und insbesondere anhand einer Abweichung des Produktes vom ersten Referenz-Überlagerungsparameters aref1 gebildet wird, und/oder wobei der zweite Korrekturfaktor b anhand einer Abweichung eines Produktes des ersten Überlagerungsparameters a1 mit dem ersten Referenz-Überlagerungsparameter aref1 vom zweiten Referenz-Überlagerungsparameter aref2 gebildet wird. Bevorzugt wird dabei das Ausgangs-Richtsignal Xout anhand des mit dem korrigierten ersten Verstärkungsparameter G1' gewichteten ersten Richtsignals Xr1 und anhand des mit dem korrigierten zweiten Verstärkungsparameters G2` gewichteten zweiten Richtsignals Xr2 nach Gleichung (iii) gebildet wird als
(v)
(v') $\begin{matrix}Xout & = G 1 ′ ⋅ Xr 1 + G 2 ′ ⋅ Xr 2 \\ & = a ⋅ G 1 ⋅ Xr 1 + b ⋅ G 2 ⋅ Xr 2 .\end{matrix}$

Anhand der Gleichungen (iv) und (ii) lässt sich Xref in Abhängigkeit des vorwärts- und. rückwärtsgerichteten Kardioid-Signals Xc bzw. Xa (also in Abhängigkeit der beiden Zwischensignale Z1 und Z2 und vorliegend mit Z1 = Xc und Z2 = Xa) angeben:
$Xref = \left(a+b⋅a2\right) ⋅ Xc + \left(a⋅a1+b\right) ⋅ Xa ,$
(ii") $Xref = aref 1 ⋅ Xc + aref 2 ⋅ Xa$

Die Linearfaktoren in Gleichung (ii"), welche dem vorwärts- bzw. rückwärtsgerichteten Kardioid-Signal Xc bzw. Xa zugeordnet sind, können hierbei als ein erster bzw. zweiter Referenz-Überlagerungsparameter aref1 bzw. aref2 interpretiert werden, also
(vi) $aref 1 = a + b ⋅ a 2 ,$
$aref 2 = a ⋅ a1 + b .$

Die Korrekturfaktoren a, b in Gleichung (v') ergeben sich dann in Abhängigkeit der beiden Refeernz-Überlagerungsparameter aref1, aref2 zu
(vii) $a = \left(aref1-a2⋅aref2\right) / \left(1-a1⋅a2\right) ,$
$b = \left(aref2-a1⋅aref1\right) / \left(1-a1⋅a2\right) .$

Für den Spezialfall aref1 =1 geht Gleichung (vii) über in
(vii') $a = \left(1-aref2⋅a2\right) / \left(1-a1⋅a2\right) ,$
$b = \left(aref2-a1\right) / \left(1-a1⋅a2\right) .$

In einer weiter vorteilhaften Ausgestaltung wird anhand des ersten und des zweiten Überlagerungsparameters a1, a2, anhand des ersten und des zweiten Referenz-Überlagerungsparameters aref1, aref2 sowie anhand des ersten Verstärkungsparameters G1 und anhand des zweiten Verstärkungsparameters G2 ein effektiver erster Überlagerungsparameter aeff1 und ein effektiver zweiter Überlagerungsparameter aeff2 ermittelt, wobei das Ausgangs-Richtsignal Xout anhand einer Überlagerung des mit dem ersten effektiven Überlagerungsparameter aeff1 gewichteten ersten Zwischensignals Z1 und des mit dem zweiten effektiven Überlagerungsparameter aeff2 gewichteten zweiten Zwischensignals Z2 gebildet wird, also insbesondere als Xout ∝ aeff1 Z1 + aeff2 · Z2.

Mit den Definitionen der Gleichungen (iv) und (iii) lässt sich zudem aus Gleichung (v) die folgende Darstellung ableiten:
(viii) $Xout = G1 ⋅ \left[\left(a+b⋅a2⋅G2/G1\right)⋅Xc+\left(a⋅a1+b⋅G2/G1\right)⋅Xa\right] .$

Eine vergleichbare Darstellung lässt sich durch ein Ausklammern des zweiten Verstärkungsparameters G2 gewinnen, wobei die in Gleichung (viii) gewählte Darstellung (Ausklammern von G1) insbesondere für den Fall G1 ≥ G2 vorteilhaft ist. Die Linearfaktoren in Gleichung (viii), welche dem vorwärts- bzw. rückwärtsgerichteten Kardioid-Signal Xc bzw. Xa zugeordnet sind, können hierbei als ein erster bzw. zweiter effektiver Überlagerungsparameter aeff1 bzw. aeff2 interpretiert werden, also
(ix) $aeff 1 = a + b ⋅ a 2 ⋅ G 2 / G 1 ,$
$aeff 2 = a ⋅ a 1 + b ⋅ G 2 / G1$
mit a, b gegeben durch die Darstellung gemäß Gleichung (vii) (bzw. für den Spezialfall aref1 = 1 durch die Gleichung vii`), sodass Gleichung (viii) übergeht in
(viii') $Xout = G 1 ⋅ \left(aeff1⋅Xc+aeff2⋅Xa\right) .$

Für G1 = G2 gehen der erste und der zweite effektiver Überlagerungsparameter aeff1, aeff2 in den ersten bzw. zweiten Referenz-Überlagerungsparameter aref1, aref2 gemäß Gleichung (vi) über. Dies lässt sich nun dazu verwenden, zunächst die beiden Korrekturparameter a, b, welche gemäß Gleichung (iii) den beiden Verstärkungsparametern G1, G2 zugeordnet sind, und schließlich die beiden effektiven Überlagerungsparameter aeff1, aeff2 in Abhängigkeit der Referenz-Überlagerungsparameter aref1, aref2 darzustellen.

Die konkret zu wählende Form von Xout, also gemäß Gleichung (v) oder Gleichung (viii`), erfolgt dann bevorzugt in Abhängigkeit davon, welche der beiden Darstellungen (ii), (ii") tatsächlich für Xref verwendet wird. Insbesondere kann für Gleichung (ii") der Wert aref1 = 1 vorgegeben werden.

Im Fall, dass das zweite Richtsignal Xr2 durch das zweite Zwischensignal Z2, also insbesondere durch das rückwärtsgewandte Kardioid-Signal Xa gegeben ist (und somit a2 = 0 in Gleichung iii gilt), wird der erste effektive Überlagerungsparameter aeff1 gebildet aus dem ersten Referenz-Überlagerungsparameter aref1, also aeff1 = aref1.

Aus Gleichung (v) lässt sich für Z1 = Xc, Z2 = Xa nach einigem Umformen zudem folgende Darstellung herleiten:
(x) $Xout = Geff ⋅ \left(Z1+\left(aeff2/aeff1\right)⋅Z2\right)$
mit einem effektiven Verstärkungsparameter Geff = (G1' + G2' · a2) und dem Verhältnis der effektiven Überlagerungsparameter aeff2/aeff1 = (G1' · a1 + G2')/Geff. Anhand der Forderungen, dass für G1 = G2 das Ausgangssignal Xout in ein skaliertes Referenzsignal Xref, und somit die effektiven Überlagerungsparameter aeff1, aeff2 in die zugehörigen Referenz-Überlagerungsparameter aref1, aref2 übergehen sollen, sowie aus der zusätzlichen Forderung, dass in diesem Fall das Ausgangssignal Xout mit dem ersten Verstärkungsparameter G1 zu verstärken ist, also Geff = G1, ergeben sich die Gleichungen
(xi) $G 1 = Geff = G 1 ⋅ a + G 2 ⋅ b ⋅ a 2 ,$
$aref 1 = aref 1 = a + b ⋅ a 2 ,$
$aref 2 = aeff 2 = a ⋅ a 1 + b .$

Für den o.g. Spezialfall, dass das zweite Richtsignal Xr2 durch das zweite Zwischensignal Z2 (insbesondere in Form eines rückwärtsgerichteten Kardioid-Signals Xa) gegeben ist, und somit a2 = 0 gilt, sowie der erste Referenz-Überlagerungsparameter aref1 = 1 gesetzt wird, ist der erste Korrekturfaktor a = 1 (vgl. Gleichung vii`). Somit ist der korrigierte erste Verstärkungsparameter G1' zum ersten Verstärkungsparameter G1' identisch. Für den zweiten Korrekturfaktor b gilt b = aref2 - 1.
Hieraus ergibt sich für das Ausgangssignal
(xii) $Xout = G 1 ⋅ \left(Z1+a1⋅Z2\right) + G 2 ⋅ \left(aref2-a1\right) ⋅ Z 2 .$

Für G1 = G2 ist offensichtlich, dass in (xii) das mit G1 skalierte Referenz-Richtsignal in Xref = Z1 + aref2 · Z2 mit dem zweiten Referenz-Überlagerungsparameter aref2 übergeht.

Günstigerweise wird dabei für den Fall, dass das zweite Richtsignal Xr2 durch das zweite Zwischensignal Z2 gegeben ist, der zweite effektive Überlagerungsparameter gebildet aus dem ersten Überlagerungsparameter a1 und einem Verhältnis des korrigierten zweiten Verstärkungsparameters G2` und des ersten Verstärkungsparameters G2`/G1.

Anhand des ersten Richtsignals Xr1 = Z1 + a1 · Z2 kann dann im genannten Spezialfall (aref1 = 1, a2 = 0 und somit aeff1 = 1 in Gleichung ix) anhand von Gleichung (x) insbesondere eine zu Gleichung (xii) äquivalente Formulierung gewonnen werden, wenn das zweite Nutzsignal weitgehend ausschließlich durch das zweite Zwischensignal angehoben werden soll:
(xiii) $\begin{matrix}Xout & = G 1 ⋅ \left(Z1+\left(aeff2/aeff1\right)⋅Z2\right) \\ & = G 1 ⋅ \left\{Z1+\left[a1+\left(aref2-a1\right)⋅G2/G1\right]⋅Z2\right\} ,\end{matrix}$
wobei der Term (aref2 - a1) · G2 in aeff2 den korrigierten zweiten Verstärkungsparameter G2` bildet. Man beachte, dass für den genannten Fall das zweite Richtsignal Xr2 durch das zweite Zwischensignal Z2 gegeben ist, und somit der zweite Überlagerungsparameter a2 = 0 gesetzt wurde. Hierdurch wird in Gleichung (x) der effektive Verstärkungsparameter Geff zu G1 (a = 1), was in Gleichung (xiii) berücksichtigt wurde.

Als weiter vorteilhaft erweist es sich, wenn die Referenz-Richtcharakteristik des Referenz-Richtsignals als eine omni-direktionale Richtcharakteristik gewählt wird, oder derart gewählt wird, dass eine Abschattungswirkung von menschlichen Ohren nachgebildet wird.

Falls als Zwischensignale der Signalverarbeitung, z.B. zur Bildung wenigstens des ersten Richtsignals, jeweils ein vorwärtsgerichtetes und ein rückwärtsgerichtetes Kardioid-Signal Xc, Xa verwendet werden, gilt im Fall der omni-direktionalen Referenz-Richtcharakteristik für diee beiden Referenz-Überlagerungsparameter aref1, aref2 im Referenz-Richtsignal Xref = aref1 · Xc + aref2 · Xa die Werte aref1 = 1, aref2 = - 1. In vielen Situationen ist ein möglichst omnidirektionales Hörempfinden als Ausgangslage erwünscht.

Für den Fall, dass durch die Referenz-Richtcharakteristik eine Abschattungswirkung von menschlichen Ohren nachgebildet werden soll, werden die Referenz-Überlagerungsparameter aref1, aref2 bevorzugt vorab derart ermittelt, dass das Referenz-Richtsignal Xref = aref1 ·Xc + aref2 · Xa die gewünschte räumliche Empfindlichkeit, wie sie durch die Abschattungen der Pinna an einem menschlichen Ohr entsteht, nachbildet. Hierbei kann das Ermitteln von aref1, aref2 an einem generischen Ohrmodell (z.B. eines KEMAR) erfolgen, oder auch auf den Träger des Hörgerätes individuell durch entsprechende Messungen abgestimmt werden.

Bevorzugt weist das erste Richtsignal in Richtung der ersten Nutzsignalquelle eine maximale Abschwächung auf und/oder das zweite Richtsignal in Richtung der zweiten Nutzsignalquelle eine maximale, insbesondere totale Abschwächung auf. Hierdurch lassen sich die Einflüsse der jeweiligen Nutzsignale auf das jeweils andere Richtsignal und somit auf den relativen Verstärkungsparameter besonders effektiv minimieren.

Vorteilhafterweise wird das erste Richtsignal mittels adaptiver Richtmikrofonie insbesondere anhand eines ersten Zwischensignals und eines zweiten Zwischensignals erzeugt, und/oder das zweite Richtsignal mittels adaptiver Richtmikrofonie insbesondere anhand des ersten und des zweiten Zwischensignals erzeugt wird. Hierdurch kann erreicht werden, dass das betreffende Richtsignal einerseits in Richtung einer der beiden Nutzsignalquellen eine möglichst geringe, bevorzugt minimale Empfindlichkeit aufweist, sodass in dieser Richtung eine hohe, bevorzugt maximale Abschwächung erfolgt, und in Richtung der jeweils anderen Nutzsignalquelle eine möglichst hohe, bevorzugt maximale Empfindlichkeit.

Als weiter vorteilhaft erweist sich dabei, wenn das erste Zwischensignal anhand einer mittels eines ersten Verzögerungsparameters implementierten zeitverzögerten Überlagerung des ersten Eingangssignals mit dem zweiten Eingangssignal erzeugt wird, und/oder das zweite Zwischensignal anhand einer mittels eines zweiten Verzögerungsparameters implementierten zeitverzögerten Überlagerung des zweiten Eingangssignals mit dem ersten Eingangssignal erzeugt wird. Insbesondere können dabei der erste und der zweite Verzögerungsparameter identisch zueinander gewählt werden, und insbesondere kann das erste Zwischensignal bzgl. einer Vorzugsebene des Hörgerätes symmetrisch zum zweiten Zwischensignal erzeugt werden, wobei die Vorzugsebene der Frontalebene des Trägers bevorzugt beim Tragen des Hörgerätes zugeordnet ist. Eine Ausrichtung der Richtsignale an der Frontalrichtung des Trägers erleichtert die Signalverarbeitung, da hierdurch die natürliche Blickrichtung des Trägers berücksichtigt wird.

Bevorzugt wird dabei das erste Zwischensignal als ein vorwärtsgerichtetes Kardioid-Richtsignal und/oder das zweite Zwischensignal als ein rückwärtsgerichtetes Kardioid-Richtsignal erzeugt. Ein Kardioid-Richtsignal lässt sich bilden, indem die beiden Eingangssignale zueinander mit der dem Abstand der Eingangswandler entsprechenden akustischen Laufzeitverzögerung überlagert werden. Hierdurch liegt - je nach Vorzeichen dieser Laufzeitverzögerung bei der Überlagerung - die Richtung der maximalen Abschwächung in Frontalrichtung (rückwärtsgerichtetes Kardioid-Richtsignal) oder in der Gegenrichtung dazu (vorwärtsgerichtetes Kardioid-Richtsignal). Die Richtung maximaler Empfindlichkeit ist der Richtung der maximalen Abschwächung entgegengesetzt. Dies erleichtert die weitere Signalverarbeitung, da sich ein derartiges Zwischensignal besonders für adaptive Richtmikrofonie eignet.

Die Erfindung nennt weiter ein Hörsystem mit einem Hörgerät, welches einen ersten Eingangswandler zur Erzeugung eines ersten Eingangssignals aus einem Schallsignal der Umgebung sowie einen zweiten Eingangswandler zur Erzeugung eines zweiten Eingangssignals aus dem Schallsignal der Umgebung aufweist, und einer Steuereinheit, welche dazu eingerichtet ist, das vorbeschriebene Verfahren durchzuführen. Insbesondere kann die Steuereinheit im Hörgerät integriert sein. In diesem Fall ist das Hörsystem direkt durch das Hörgerät gegeben. Die für das Verfahren und für seine Weiterbildungen genannten Vorteile können sinngemäß auf das Hörsystem übertragen werden.

Nachfolgend wird ein Ausführungsbeispiel der Erfindung anhand von Zeichnungen näher erläutert. Hierbei zeigen jeweils schematisch:
- Fig. 1: eine Gesprächssituation eines Trägers eines Hörgerätes mit zwei Gesprächspartnern, und
- Fig. 2: eine bevorzugte, direktionale Signalverarbeitung für das Hörgerät in der Gesprächssituation nach Fig. 1,
- Fig. 3a: eine Richtcharakteristik eines aus der direktionalen Signalverarbeitung nach Fig. 2 resultierenden Ausgangssignals, und
- Fig. 3b: eine Richtcharakteristik eines alternativen, aus der direktionalen Signalverarbeitung nach Fig. 2 resultierenden Ausgangssignals.

Einander entsprechende Teile und Größen sind in allen Figuren jeweils mit denselben Bezugszeichen versehen.

In Figur 1 ist schematisch in einer Draufsicht ein Träger 1 eines Hörgerätes 2 dargestellt, welcher sich in einer Gesprächssituation mit einem ersten Gesprächspartner 4 und einem zweiten Gesprächspartner 8 befindet. Der erste Gesprächspartner 4 ist bezüglich dem Träger 1 in einer ersten Richtung 6 positioniert, der zweite Gesprächspartner 8 in einer zweiten Richtung 10 relativ zum Träger 1. Der erste Gesprächspartner 4 ist hierbei der Hauptgesprächspartner des Trägers 1, der zweite Gesprächspartner 8 nimmt an diesem Gespräch lediglich durch vereinzelte Sprachbeiträge teil. Die beschriebene Gesprächssituation ist hierbei für das obere und das untere Bild von Figur 1 identisch. Die Sprachbeiträge des ersten Gesprächspartners 4 bilden hierbei das erste Nutzsignal S1, die Sprachbeiträge des zweiten Gesprächspartners 8 das zweite Nutzsignal S2.

Um nun die Pegelspitzen des ersten Nutzsignals S1 und des zweiten Nutzsignals S2 für den Träger 1 des Hörgerätes 2 in einem Ausgangsschallsignal des Hörgerätes 2 abzumildern, wird nun, wie im oberen Bild von Figur 1 dargestellt, zunächst mittels adaptiver Richtmikrofonie ein erstes Richtsignal Xr1 derart erzeugt, dass selbiges in der zweiten Richtung 10, in welcher der zweite Gesprächspartner 8 positioniert ist, eine maximale und bevorzugt vollständige Abschwächung aufweist. Dies bedeutet, dass das Nutzsignal S2 vom ersten Richtsignal Xr1 nicht erfasst wird. Ein Kompressionsfaktor, welcher also anhand des ersten Richtsignals Xr1 berechnet wird, reagiert infolgedessen hinsichtlich der beiden Nutzsignalquellen 14, 18, welche durch den ersten bzw. zweiten Gesprächspartner 4 und 8 gegeben sind, lediglich auf ersteren. Hierbei wird ein erster Verstärkungsparameter G1 ermittelt, welcher hinsichtlich des ersten Nutzsignals S1 der ersten Nutzsignalquelle 14 (also des ersten Gesprächspartners 4) für jeden Moment die optimale Signalverstärkung und somit implizit auch ein entsprechendes Kompressionsverhältnis bestimmt.

Im unteren Bild von Figur 1 ist, analog zum oberen Bild, ein zweites Richtsignal Xr2 in derselben Hörsituation gezeigt, welches in der ersten Richtung 6, also der Richtung des ersten Gesprächspartners 4, eine maximale und bevorzugt vollständige Abschwächung aufweist. Da die erste Richtung 6 mit der Frontalrichtung des Trägers 1 zusammenfällt, ist das zweite Richtsignal Xr2 als ein rückwärtsgerichtetes Kardioid-Richtsignal Xa ausgestaltet. Der anhand des zweiten Richtsignals Xr2 ermittelte und diesem zugeordnete zweite Verstärkungsparameter G2 stellt also in jedem Moment die hinsichtlich des zweiten Nutzsignals S2 optimale Verstärkung und insbesondere ein zugehöriges Kompressionsverhältnis dar.

Um nun in einem Ausgangsschallsignal des Hörgerätes 2 für dessen Träger 1 die Pegelspitzen durch die Gesprächsbeiträge sowohl des ersten Gesprächspartners 4 als auch des zweiten Gesprächspartners 8 auf ein für den Träger 1 angenehmes Niveau mittels Kompression absenken zu können, könnte nun einerseits ein solches Ausgangsschallsignal gebildet werden aus einer Linearkombination des ersten und des zweiten Richtsignals Xr1, Xr2, welche jeweils mit ihrem entsprechenden Verstärkungsparametern G1, G2 gewichtet werden. Da auch das erste Richtsignal Xr1 mittels adaptiver Richtmikrofonie anhand eines vorwärtsgerichteten Kardioid-Richtsignals und anhand des rückwärts gerichteten Kardioid-Richtsignals Xa gebildet wird, würde eine derartige Linearkombination zu einem Ausgangsschallsignal führen, dessen Richtcharakteristik der Form nach der des ersten Richtsignals Xr1 ähnelt, wobei jedoch die Kerbe 22 der maximalen Abschwächung von der zweiten Richtung 10 weg verschoben wird. Dies führt einerseits zu einem möglicherweise unerwünschten, völlig "tauben" Bereich abseits der zweiten Nutzsignalquelle 18, welcher andererseits infolge der Abhängigkeit einer derartigen Linearkombination von den Sprachbeiträgen des ersten Gesprächspartners 4 auch noch in seiner Ausrichtung fluktuieren kann.

In Figur 2 ist schematisch in einem Blockdiagramm ein Verfahren zur direktionalen Signalverarbeitung für das Hörgerät 2 nach Figur 1 in der dort beschriebenen Situation dargestellt, welches insbesondere die Pegelspitzen der beiden Nutzsignale S1, S2 der durch die jeweiligen Gesprächspartner 4, 8 gegebenen Nutzsignalquellen 14, 18 abmildern soll. Im Hörgerät 2 sind ein erster Eingangswandler 24 und ein zweiter Eingangswandler 26 angeordnet, welche aus einem Schallsignal 28 jeweils ein erstes Eingangssignal E1 bzw. ein zweites Eingangssignal E2 erzeugen. Das Schallsignal 28 ist dabei der Umgebungsschall, welcher also auch das erste und das zweite Nutzsignal S1, S2 beinhaltet. Eine mögliche Vorverarbeitung wie zum Beispiel eine A/D-, Wandlung oder Vergleichbares soll hierbei bereits in den Eingangswandlern 24, 26 enthalten sein, welche zudem jeweils ein vorzugsweise omnidirektionales Mikrofon aufweisen.

Das erste Eingangssignal E1 wird nun mit dem zweiten Eingangssignal E2, welches um eine ersten Verzögerungsparameter T1 verzögert wurde, überlagert, und hieraus ein erstes Zwischensignal Z1 gebildet. Analog dazu wird das zweite Eingangssignal E2 mit dem ersten Eingangssignal E1, welches um eine zweiten Verzögerungsparameter T2 verzögert wurde, überlagert und hierdurch ein zweites Zwischensignal Z2 gebildet. Vorliegend und ohne Beschränkung der Allgemeinheit werden der erste und der zweite Verzögerungsparameter T1, T2 jeweils identisch (T1 = T2) und überdies derart gewählt, dass das erste Zwischensignal Z1 durch ein vorwärtsgerichtetes Kardioid-Richtsignal Xc gegeben ist, und das zweite Zwischensignal 36 durch das rückwärtsgerichtete Kardioid-Richtsignal Xa. Anhand des ersten Zwischensignals Z1 und des zweiten Zwischensignals Z2 wird nun das erste Richtsignal Xr1 = Z1 + a1 · Z2 nach Figur 1 mittels einer adaptiven Richtmikrofonie 40 unter Bestimmung eines ersten Überlagerungsparameters a1 derart erzeugt, dass die Beiträge des zweiten Gesprächspartners 8, also das zweite Nutzsignal S2, im ersten Richtsignal Xr1 maximal unterdrückt sind. Anhand des ersten Richtsignals Xr1 wird für das erste Nutzsignal S1 der erste Verstärkungsparameter G1 ermittelt. Der ermittelte erste Verstärkungsparameter G1 repräsentiert also die optimale Verstärkung und Kompression der Signalbeiträge des ersten Gesprächspartners 4 durch das erste Richtsignal Xr1.

Mittels adaptiver Richtmikrofonie 42 kann aus dem ersten Zwischensignal Z1 und dem zweiten Zwischensignal Z2 das zweite Richtsignal Xr2 erzeugt werden, welches die Beiträge des ersten Gesprächspartners 4, also das zweite Nutzsignal S2, maximal unterdrückt. Da selbiger vorliegend in Frontalrichtung zum Träger 1 steht, ist, wie bereits erwähnt, dass zweite Richtsignal Xr2 durch das rückwärtsgerichtete Kardioid-Richtsignal Xa gegeben. Das zweite Richtsignal Xr2 kann hierbei einerseits dauerhaft als das rückwärtsgerichtete Kardioid-Richtsignal Xa angenommen werden. Andererseits kann mittels der adaptiven Richtmikrofonie 42 auch eine Positionsänderung des ersten Gesprächspartners 4 für die Bildung des zweiten Richtsignals Xr2 aus dem ersten und dem zweiten Zwischensignal Z1, Z2 berücksichtigt werden.

Analog zum ersten Verstärkungsparameter G1 wird ferner anhand des zweiten Richtsignals Xr2 der zweite Verstärkungsparameter G2 bestimmt. Dieser repräsentiert dabei die optimale Verstärkung und Kompression des zweiten Nutzsignals S2 durch das zweite Richtsignal Xr2.

Überdies wird eine Referenz-Richtcharakteristik 63 für ein Referenz-Richtsignal Xref definiert. Das Referenz-Richtsignal Xref ergibt sich dabei als eine Überlagerung aus den beiden Zwischensignalen Z1, Z2 als $Xref = aref 1 ⋅ Z 1 + aref 2 ⋅ Z 2$ mit einem zugehörigen ersten Referenz-Überlagerungsparameter aref1 und einem zweiten Referenz-Überlagerungsparameter aref2, welche so gewählt werden, dass das Referenz-Richtsignal Xref die gewünschte Referenz-Richtcharakteristik 63 aufweist, also z.B. die räumliche Filterwirkung der Pinna an einem menschlichen Ohr, insbesondere frequenzbandweise, nachbildet. Auch kann für einige oder alle Frequenzbänder eine omnidirektionale Richtcharakteristik für das Referenz-Richtsignal Xref gewählt werden (welches hierdurch seine Richtwirkung verliert). Das Referenz-Richtsignal Xref dient dabei der Definition der Referenz-Richtcharakteristik 63 und der Referenz-Überlagerungsparameter aref1, aref2, und muss vorliegend nicht zwingend als eigenständiges Signal aus den beiden Zwischensignalen Z1 und Z2 erzeugt werden (entsprechen durch gestrichelte Linien dargestellt); die Referenz-Überlagerungsparameter aref1, aref2 können vielmehr vorab festgelegt werden. Insbesondere kann aref1 = 1 festgelegt werden, sodass die Referenz-Richtcharakteristik 63 des Referenz-Richtsignals Xref in Frontalrichtung keine Abschwächung aufweist.

Für die nachfolgenden Berechnungen wird nun berücksichtigt, dass Xr2 = Z2 = Xa und somit a2 = 0 gilt, wobei zudem aref1 = 1 gesetzt wird.

Anhand des zweiten Verstärkungsparameters G2, des ersten Überlagerungsparameters a1 und des Referenz-Überlagerungsparameters aref2 wird nun ein korrigierter zweiter Verstärkungsparameter G2` ermittelt als $G 2 ′ = G 2 ⋅ \left(aref2-a1\right) .$

Es wird nun anhand des ersten Richtsignals Xr1 = Z1 + a1 · Z2, gewichtet mit dem ersten Verstärkungsparameter G1, und anhand des zweiten Richtsignals Xr2, welches vorliegend dem zweiten Zwischensignal Z2 entspricht, gewichtet mit dem korrigierten zweiten Verstärkungsparameter G2' ein Ausgangs-Richtsignal Xout gebildet als
(xii') $\begin{matrix}Xout & = G 1 ⋅ Xr 1 + G 2 ′ ⋅ Z 2 \\ & = G 1 ⋅ \left(Z1+a1⋅Z2\right) + G 2 ⋅ \left(aref2-a1\right) ⋅ Z 2 .\end{matrix}$

Sind nun beispielsweise das erste Nutzsignal S1 und das zweite Nutzsignal S2 in einem Frequenzbereich gleich laut, so wird ihnen für diesen Frequenzbereich jeweils derselbe Verstärkungsparameter G1 = G2 zugewiesen. In diesem Fall heben sich im Ausgangs-Richtsignal Xout die Beiträge proportional zum ersten Überlagerungsparameter a1 gegenseitig auf, und das Ausgangs-Richtsignal Xout geht in Xout = G1 · (Z1 + aref2 · Z2), als in das mit G1 verstärkte ("skalierte") Referenz-Richtsignal Xref über.

Anstelle der dargestellten Erzeugung des Ausgangs-Richtsignals Xout anhand des ersten Richtsignals Xr1 und des rückwärtsgerichteten Kardioid-Signals Xa als zweitem Zwischensignal Z2 lässt sich das Ausgangs-Richtsignal Xout auch erzeugen, indem anhand des ersten Überlagerungsparameters a1, anhand des korrigierten zweiten Verstärkungsparameters G2` und anhand des ersten Verstärkungsparameters G1 ein erster effektiver Überlagerungsparameter aeff1 und ein zweiter effektiver Überlagerungsparameter aeff2 gebildet wird als
(xiv) $\begin{matrix}aeff 2 & = a 1 + G 2 ′ / G 1 \\ & = a 1 + \left(aref2-a1\right) ⋅ G 2 / G 1 .\end{matrix}$

Der erste effektive Überlagerungsparameter aeff1 weist im vorliegenden Spezialfall den Wert aeff1 = 1 auf, kann jedoch insbesondere für a2 ≠ 0 auch nichttriviale Werte annehmen. Das entsprechend gebildete Ausgangs-Richtsignal $Xout = G 1 ⋅ \left(aeff1⋅Z1+aeff2⋅Z2\right)$ mit aeff2 nach Gleichung (xiv) und aeff1 = 1 nimmt dann die in Gleichung (xii') dargelegte Form an. Das Ausgangs-Richtsignal Xout weist dabei infolge der vorliegenden Erzeugung eine Richtcharakteristik auf, welche in Richtung der ersten Nutzsignalquelle 14 (also der Richtung des ersten Nutzsignals S1) gegenüber dem Referenz-Richtsignal Xref eine Verstärkung oder Abschwächung um einen Faktor G1 aufweist, und in Richtung der zweiten Nutzsignalquelle 18 (also der Richtung des zweiten Nutzsignals S2) gegenüber dem Referenz-Richtsignal Xref eine Verstärkung oder Abschwächung um einen Faktor G2 aufweist (siehe hierzu auch Fig. 3a und Fig. 3b).

Anhand des Ausgangs-Richtsignals Xout wird abschließend über Signalverarbeitungsschritte 50, welche insbesondere eine zusätzliche frequenzbandabhängige Rauschunterdrückung umfassen können, ein Ausgangssignal Yout erzeugt, welches von einem Ausgangswandler 52 des Hörgerätes 2 in ein Ausgangsschallsignal 54 umgewandelt werden.

In Fig. 3a ist für die in Fig. 1 dargestellte Hörsituation des Trägers 1 eine Richtcharakteristik 60 des wie in Fig. 2 beschrieben erzeugten Ausgangs-Richtsignals Xout dargestellt. Die Referenz-Richtcharakteristik 62 (gestrichelte Linie) ist hierbei als eine onmidirektionale Richtcharakteristik gegeben. Für eine bessere Übersichtlichkeit ist der erste Verstärkungsparameter G1 hierbei als 0 dB gewählt, während der zweite Verstärkungsparameter G2 als -6 dB gewählt wird. Die entstehende Richtcharakteristik 60 des Ausgangs-Richtsignals Xout weist in der zweiten Richtung 10 (also der Richtung der zweiten Nutzsignalquelle 18) eine merkliche Abweichung von der omnidirektionalen Referenz-Richtcharakteristik 62 auf.

In Fig. 3b wird statt der omnidirektionalen Referenz-Richtcharakteristik 62 eine Referenz-Richtsignal Xref mit einer Referenz-Richtcharakteristik 64 gewählt (gestrichelte Linie), welches die Filterung des Umgebungsschalls durch die Pinna und entsprechende Abschattungseffekte modelliert. Erneut ist der erste Verstärkungsparameter G1 hierbei als 0 dB gewählt, während der zweite Verstärkungsparameter G2 als -6 dB gewählt wird. Die entstehende Richtcharakteristik 66 des Ausgangs-Richtsignals Xout weist in Richtung der zweiten Nutzsignalquelle 18 erneut eine merkliche Abweichung von der omnidirektionalen Referenz-Richtcharakteristik 64 auf, wobei in dieser Richtung durch die Definition des Referenz-Richtsignals Xref nun eine zusätzliche Abschwächung erfolgt, welche infolge der Abschattungseffekte der Pinna in die Referenz-Richtcharakteristik 64 eingehen.

Obwohl die Erfindung im Detail durch das bevorzugte Ausführungsbeispiel näher illustriert und beschrieben wurde, so ist die Erfindung nicht durch die offenbarten Beispiele eingeschränkt und andere Variationen können vom Fachmann hieraus abgeleitet werden, ohne den Schutzumfang der Erfindung zu verlassen.

### Bezugszeichenliste

- 1: Träger
- 2: Hörgerät
- 4: erster Gesprächspartner
- 6: erste Richtung
- 8: zweiter Gesprächspartner
- 10: zweite Richtung
- 14: erste Nutzsignalquelle
- 18: zweite Nutzsignalquelle
- 22: Kerbe
- 24: erster Eingangswandler
- 26: zweiter Eingangswandler
- 28: Schallsignal
- 40: adaptive Richtmikrofonie
- 42: adaptive Richtmikrofonie
- 50: Signalverarbeitungsschritte
- 52: Ausgangswandler
- 54: Ausgangsschallsignal
- 60: Richtcharakteristik
- 62: (omnidirektionale) Referenz-Richtcharakteristik
- 63: Referenz-Richtcharakteristik
- 64: Referenz-Richtcharakteristik
- 66: Richtcharakteristik

- a1: erster Überlagerungsparameter
- aeff1: erster effektiver Überlagerungsparameter
- aeff2: zweiter effektiver Überlagerungsparameter
- aref1: erster Referenz-Überlagerungsparameter
- aref2: zweiter Referenz-Überlagerungsparameter
- E1: erstes Eingangssignal
- E2: zweites Eingangssignal
- G1: erster Verstärkungsparameter
- G2: zweiter Verstärkungsparameter
- G2`: korrigierter zweiter Verstärkungsparameter
- S1: erstes Nutzsignal
- S2: zweites Nutzsignal
- T1: erster Verzögerungsparameter
- T2: zweiter Verzögerungsparameter
- Xa: rückwärtsgerichtetes Kardioid-Signal
- Xc: vorwärtsgerichtetes Kardioid-Signal
- Xout: Ausgangs-Richtsignal
- Xr1: erstes Richtsignal
- Xr2: zweites Richtsigna
- Yout: Ausgangssignal
- Z1: erstes Zwischensignal
- Z2: zweites Zwischensignal

## Patentansprüche

1. Verfahren zur direktionalen Signalverarbeitung für ein Hörgerät (2),
- wobei durch einen ersten Eingangswandler (24) des Hörgerätes (2) aus einem Schallsignal (28) der Umgebung ein erstes Eingangssignal (E1) erzeugt wird,
- wobei durch einen zweiten Eingangswandler (26) des Hörgerätes (2) aus dem Schallsignal (28) der Umgebung ein zweites Eingangssignal (E2) erzeugt wird,
- wobei anhand des ersten Eingangssignals (E1) und des zweiten Eingangssignals (E2) jeweils ein erstes Richtsignal (Xr1) sowie ein zweites Richtsignal (Xr2) gebildet werden,
- wobei das zweite Richtsignal (Xr2) in Richtung einer ersten Nutzsignalquelle (14) eine relative Abschwächung aufweist,
- wobei das erste Richtsignal (Xr1) in Richtung einer zweiten Nutzsignalquelle (18) eine relative Abschwächung aufweist,
- wobei ein erster Verstärkungsparameter (G1) für eine Verstärkung eines ersten Nutzsignals (S1) der ersten Nutzsignalquelle (14) sowie ein zweiter Verstärkungsparameter (G2) für eine Verstärkung eines zweiten Nutzsignals (S2) der zweiten Nutzsignalquelle (18) ermittelt werden, **dadurch gekennzeichnet, dass**
- eine Referenz-Richtcharakteristik (62, 63, 64) für ein Referenz-Richtsignal (Xref) definiert wird,
- anhand des ersten Verstärkungsparameters (G1) und/oder des zweiten Verstärkungsparameters (G2) in Abhängigkeit der Referenz-Richtcharakteristik (62, 63, 64) ein korrigierter erster Verstärkungsparameter und ein korrigierter zweiter Verstärkungsparameter (G2') derart ermittelt werden, dass ein Ausgangs-Richtsignal (Xout), welches als Summe des mit dem korrigierten ersten Verstärkungsparameter gewichteten ersten Richtsignals (Xr1) und dem mit dem korrigierten zweiten Verstärkungsparameter (G2') gewichteten zweiten Richtsignals (Xr2) gebildet wird, in ein linear skaliertes Referenz-Richtsignal (Xref) übergeht, wenn der erste Verstärkungsparameter (G1) gleich dem zweiten Verstärkungsparameter (G2) ist, und
- wenigstens einer der beiden besagten korrigierten Verstärkungsparameter (G2`) vom entsprechenden, zugrunde liegenden Verstärkungsparameter (G2) verschieden ist.

2. Verfahren nach Anspruch 1,
wobei der korrigierte zweite Verstärkungsparameter (G2') derart ermittelt wird, dass das zweite Nutzsignal (S2) gegenüber der Referenz-Richtcharakteristik (62, 63, 64) durch das Ausgangs-Richtsignal (Xout) um den zweiten Verstärkungsparameter (G2) verstärkt wird, und/oder
wobei der korrigierte erste Verstärkungsparameter derart ermittelt wird, dass das erste Nutzsignal (S1) durch das Ausgangs-Richtsignal (Xout) gegenüber der Referenz-Richtcharakteristik (62, 63, 64) um den ersten Verstärkungsparameter (G1) verstärkt wird.

3. Verfahren nach Anspruch 1 oder Anspruch 2,
wobei der korrigierte zweite Verstärkungsparameter (G2') gebildet wird als ein Produkt aus dem zweiten Verstärkungsfaktor (G2) und einem Korrekturfaktor,
wobei der Korrekturfaktor einem Linearkoeffizienten des zweiten Richtsignals (Xr2) in einer Darstellung des Referenz-Richtsignals (Xref) als eine Linearkombination des ersten Richtsignals (Xr1) und des zweiten Richtsignals (Xr2) entspricht.

4. Verfahren nach einem der vorhergehenden Ansprüche,
wobei der korrigierte erste Verstärkungsparameter als der erste Verstärkungsparameter (G1) ermittelt wird, wenn das erste Richtsignal (Xr1) in Richtung der zweiten Nutzsignalquelle (14) seine minimale Empfindlichkeit aufweist.

5. Verfahren nach einem der vorhergehenden Ansprüche,
wobei anhand des ersten Eingangssignals (E1) und des zweiten Eingangssignals (E2) ein erstes Zwischensignal (Z1) und ein zweites Zwischensignal (Z2) gebildet werden,
wobei das erste Richtsignal (Xr1) als eine Überlagerung des ersten Zwischensignals (Z1) mit dem zweiten Zwischensignal (Z2) gebildet wird, und dabei ein zugehöriger erster Überlagerungsparameter (a1) ermittelt wird, und/oder
wobei das zweite Richtsignal (Xr2) als eine Überlagerung des zweiten Zwischensignals (Z2) mit dem ersten Zwischensignal (Z1) gebildet wird, und dabei ein zugehöriger zweiter Überlagerungsparameter (a2) ermittelt wird.

6. Verfahren nach einem der vorhergehenden Ansprüche,
wobei der korrigierte erste Verstärkungsparameter (G1') gebildet wird als ein Produkt aus dem ersten Verstärkungsfaktor (G1) und einem ersten Korrekturfaktor,
wobei der korrigierte zweite Verstärkungsparameter (G2') gebildet wird als ein Produkt aus dem zweiten Verstärkungsfaktor (G2) und einem zweiten Korrekturfaktor.

7. Verfahren nach Anspruch 5 mit Anspruch 6,
wobei ein erster Referenz-Überlagerungsparameter (aref1) und ein zweiter Referenz-Überlagerungsparameter (aref2) für eine Überlagerung des ersten Zwischensignals (Z1) und des zweiten Zwischensignals (Z2) definiert werden, welche das Referenz-Richtsignal (Xref) bildet,
wobei der erste Korrekturfaktor anhand eines Produktes des zweiten Überlagerungsparameters (a2) mit dem zweiten Referenz-Überlagerungsparameter (aref2) gebildet wird, und/oder
wobei der zweite Korrekturfaktor anhand einer Abweichung eines Produktes des ersten Überlagerungsparameters (a1) mit dem ersten Referenz-Überlagerungsparameter (aref1) vom zweiten Referenz-Überlagerungsparameter (aref2) gebildet wird.

8. Verfahren nach Anspruch 6 oder Anspruch 7,
wobei das Ausgangs-Richtsignal (Xout) anhand des mit dem korrigierten ersten Verstärkungsparameter (G1') gewichteten ersten Richtsignals (Xr1) und anhand des mit dem korrigierten zweiten Verstärkungsparameters (G2') gewichteten zweiten Richtsignals (Xr2) gebildet wird.

9. Verfahren nach Anspruch 6 oder Anspruch 7,
wobei anhand des ersten und des zweiten Überlagerungsparameters (a1, a2), des ersten und des zweiten Referenz-Überlagerungsparameters (aref1, aref2), sowie anhand des ersten und zweiten Verstärkungsparameters (G1, G2)ein erster effektiver Überlagerungsparameter (aeff1) und ein zweiter effektiver Überlagerungsparameter (aeff2) ermittelt werden, und
wobei das Ausgangs-Richtsignal (Xout) anhand einer Überlagerung des mit dem ersten effektiven Überlagerungsparameter (aeff1) gewichteten ersten Zwischensignals (Z1) und des mit dem zweiten effektiven Überlagerungsparameter (aeff2) gewichteten zweiten Zwischensignals (Z2) gebildet wird.

10. Verfahren nach Anspruch 9,
wobei für den Fall, dass das zweite Richtsignal (Xr2) durch das zweite Zwischensignal (Z2) gegeben ist,
der erste effektive Überlagerungsparameter (aeff1) gebildet wird aus dem ersten Referenz-Überlagerungsparameter (aref1).

11. Verfahren nach Anspruch 6 oder Anspruch 7,
wobei anhand des ersten Überlagerungsparameters (a1), anhand des korrigierten ersten Verstärkungsparameters (G1') und anhand des korrigierten zweiten Verstärkungsparameters (G2') ein zweiter effektiver Überlagerungsparameter (aeff2) ermittelt wird, und
wobei das Ausgangs-Richtsignal (Xout) anhand einer Überlagerung des mit dem ersten Zwischensignals (Z1) und des mit dem zweiten effektiven Überlagerungsparameter (aeff2) gewichteten zweiten Zwischensignals (Z2) gebildet wird.

12. Verfahren nach Anspruch 11,
wobei für den Fall, dass das zweite Richtsignal (Xr2) durch das zweite Zwischensignal (Z2) gegeben ist, der zweite effektive Überlagerungsparameter (aeff2) gebildet wird aus dem ersten Überlagerungsparameter (a1) und einem Verhältnis des korrigierten zweiten Verstärkungsparameters (G2`) und des ersten Verstärkungsparameters (G1).

13. Verfahren nach einem der vorhergehenden Ansprüche,
wobei die Referenz-Richtcharakteristik (63) des Referenz-Richtsignals (Xref) als eine omni-direktionale Richtcharakteristik (62) gewählt wird, oder derart gewählt wird, dass eine Abschattungswirkung von menschlichen Ohren nachgebildet wird.

14. Hörsystem mit
- einem Hörgerät (2), welches einen ersten Eingangswandler (24) zur Erzeugung eines ersten Eingangssignals (E1) aus einem Schallsignal (28) der Umgebung sowie einen zweiten Eingangswandler (26) zur Erzeugung eines zweiten Eingangssignals (E2) aus dem Schallsignal (28) der Umgebung aufweist, und
- einer Steuereinheit, welche dazu eingerichtet ist, das Verfahren nach einem der vorhergehenden Ansprüche durchzuführen.

## Claims

1. A method for directional signal processing for a hearing device (2),
- wherein a first input signal (E1) is generated from a sound signal (28) of the environment by a first input transducer (24) of the hearing device (2),
- wherein a second input signal (E2) is generated from the sound signal (28) of the environment by a second input transducer (26) of the hearing device (2),
- wherein, on the basis of the first input signal (E1) and the second input signal (E2), a first directional signal (Xr1) and a second directional signal (Xr2) are formed, respectively,
- wherein the second directional signal (Xr2) has a relative attenuation in the direction of a first useful signal source (14),
- wherein the first directional signal (Xr1) has a relative attenuation in the direction of a second useful signal source (18),
- wherein a first gain parameter (G1) for an amplification of a first useful signal (S1) of the first useful signal source (14) and a second gain parameter (G2) for an amplification of a second useful signal (S2) of the second useful signal source (18) are determined,
**characterised in that**
- a reference directional characteristic (62, 63, 64) for a reference directional signal (Xref) is defined,
- a corrected first gain parameter and a corrected second gain parameter (G2') are determined on the basis of the first gain parameter (G1) and/or the second gain parameter (G2) in dependence on the reference directional characteristic (62, 63, 64) in such a way that an output directional signal (Xout), said output directional signal (Xout) being formed as a sum of the first directional signal (Xr1) weighted by the corrected first gain parameter and the second directional signal (Xr2) weighted by the corrected second gain parameter (G2'), is transformed into a linearly scaled reference directional signal (Xref) when the first gain parameter (G1) is equal to the second gain parameter (G2), and
- at least one of said two corrected gain parameters (G2') is different from the corresponding underlying gain parameter (G2).

2. The method according to claim 1,
wherein the corrected second gain parameter (G2') is determined in such a way that the second useful signal (S2), by means the output directional signal (Xout), is amplified by the second gain parameter (G2) in relation to the reference directional characteristic (62, 63, 64), and/or
wherein the corrected first gain parameter is determined in such a way that the first useful signal (S1), by means of the output directional signal (Xout), is amplified by the first gain parameter (G1) in relation to the reference directional characteristic (62, 63, 64).

3. The method according to claim 1 or claim 2,
wherein the corrected second gain parameter (G2') is formed as a product of the second gain parameter (G2) and a correction factor,
wherein said correction factor corresponds to a linear coefficient of the second directional signal (Xr2) in a representation of the reference directional signal (Xref) as a linear combination of the first directional signal (Xr1) and the second directional signal (Xr2).

4. The method according to any one of the preceding claims,
wherein the corrected first gain parameter is determined as the first gain parameter (G1) when the first directional signal (Xr1) has its minimum sensitivity in the direction of the second useful signal source (14).

5. The method according to one of the preceding claims,
wherein a first intermediate signal (Z1) and a second intermediate signal (Z2) are formed on the basis of the first input signal (E1) and the second input signal (E2), wherein the first directional signal (Xr1) is formed as a superposition of the first intermediate signal (Z1) with the second intermediate signal (Z2), thereby determining an associated first superposition parameter (a1), and/or
wherein the second directional signal (Xr2) is formed as a superposition of the second intermediate signal (Z2) with the first intermediate signal (Z1), thereby determining an associated second superposition parameter (a2).

6. The method according to any one of the preceding claims,
wherein the corrected first gain parameter (G1') is formed as a product of the first gain factor (G1) and a first correction factor,
wherein said corrected second gain parameter (G2') is formed as a product of said second gain factor (G2) and a second correction factor.

7. The method according to claim 5 with claim 6,
wherein a first reference superposition parameter (aref1) and a second reference superposition parameter (aref2) are defined for a superposition of the first intermediate signal (Z1) and the second intermediate signal (Z2), said superposition forming the reference directional signal (Xref),
wherein said first correction factor is formed by means of a product of said second superposition parameter (a2) with said second reference superposition parameter (aref2), and/or
wherein the second correction factor is formed on the basis of a deviation of a product of the first superposition parameter (a1) with the first reference superposition parameter (aref1) from the second reference superposition parameter (aref2).

8. The method according to claim 6 or claim 7,
wherein the output directional signal (Xout) is formed on the basis of the first directional signal (Xr1) weighted by the corrected first gain parameter (G1') and on the basis of the second directional signal (Xr2) weighted by the corrected second gain parameter (G2').

9. The method according to claim 6 or claim 7,
wherein a first effective superposition parameter (aeff1) and a second effective superposition parameter (aeff2) are determined on the basis of the first and second superposition parameters (a1, a2), the first and second reference superposition parameters (aref1, aref2) and the first and second gain parameters (G1, G2), and
wherein the output directional signal (Xout) is formed on the basis of a superposition of the first intermediate signal (Z1) weighted by the first effective superposition parameter (aeff1) and the second intermediate signal (Z2) weighted by the second effective superposition parameter (aeff2).

10. The method according to claim 9,
wherein in the case that the second directional signal (Xr2) is given by the second intermediate signal (Z2),
the first effective superposition parameter (aeff1) is formed from the first reference superposition parameter (aref1).

11. The method according to claim 6 or claim 7,
wherein a second effective superposition parameter (aeff2) is determined on the basis of the first superposition parameter (a1), the corrected first gain parameter (G1') and the corrected second gain parameter (G2'), and
wherein the output directional signal (Xout) is formed on the basis of a superposition of the first intermediate signal (Z1) and of the second intermediate signal (Z2) weighted with the second effective superposition parameter (aeff2).

12. The method according to claim 11,
wherein in the case that the second directional signal (Xr2) is given by the second intermediate signal (Z2), the second effective superposition parameter (aeff2) is formed from the first superposition parameter (a1) and a ratio of the corrected second gain parameter (G2') and the first gain parameter (G1).

13. The method according to any one of the preceding claims,
wherein the reference directional characteristic (63) of the reference directional signal (Xref) is selected as an omni-directional characteristic (62), or is selected to emulate a shadowing effect of human ears.

14. A hearing system with
- a hearing device (2) comprising a first input transducer (24) for generating a first input signal (E1) from a sound signal (28) of the environment, and a second input transducer (26) for generating a second input signal (E2) from sound signal (28) of the environment, and
- a control unit which is arranged to perform the method according to one of the preceding claims.

## Revendications

1. Procédé de traitement de signal directionnel destiné à une prothèse auditive (2),
- un premier signal d'entrée (E1) étant généré à partir d'un signal acoustique (28) de l'environnement par un premier convertisseur d'entrée (24) de la prothèse auditive (2),
- un deuxième signal d'entrée (E2) étant généré à partir du signal acoustique (28) de l'environnement par un deuxième convertisseur d'entrée (26) de la prothèse auditive (2),
- un premier signal directionnel (Xr1) et un deuxième signal directionnel (Xr2) étant formés sur la base du premier signal d'entrée (E1) et du deuxième signal d'entrée (E2),
- le deuxième signal directionnel (Xr2) présentant une atténuation relative dans la direction d'une première source de signal utile (14),
- le premier signal directionnel (Xr1) présentant une atténuation relative dans la direction d'une deuxième source de signal utile (18),
- un premier paramètre d'amplification (G1) étant déterminé pour une amplification d'un premier signal utile (S1) de la première source de signal utile (14) et un deuxième paramètre d'amplification (G2) étant déterminé pour une amplification d'un deuxième signal utile (S2) de la deuxième source de signal utile (18), **caractérisé en ce que**
- une caractéristique directionnelle de référence (62, 63, 64) est définie pour un signal directionnel de référence (Xref),
- un premier paramètre d'amplification corrigé et un deuxième paramètre d'amplification corrigé (G2') sont déterminés sur la base du premier paramètre d'amplification (G1) et/ou du deuxième paramètre d'amplification (G2) en fonction de la caractéristique directionnelle de référence (62, 63, 64) de manière à transformer un signal directionnel de sortie (Xout), qui est formé par la somme du premier signal directionnel (Xr1) pondéré avec le premier paramètre d'amplification corrigé et du deuxième signal directionnel (Xr2) pondéré avec le deuxième paramètre d'amplification corrigé (G2'), en un signal directionnel de référence (Xref) mis à l'échelle linéairement, lorsque le premier paramètre d'amplification (G1) est égal au deuxième paramètre d'amplification (G2), et
- l'un au moins desdits deux paramètres d'amplification corrigés (G2') est différent du paramètre d'amplification sous-jacent correspondant (G2) .

2. Procédé selon la revendication 1,
le deuxième paramètre d'amplification corrigé (G2') est déterminé de manière à amplifier le deuxième signal utile (S2) du deuxième paramètre d'amplification (G2) par le signal directionnel de sortie (Xout) par rapport à la caractéristique directionnelle de référence (62, 63, 64), et/ou
- le premier paramètre d'amplification corrigé étant déterminé de manière à amplifier le premier signal utile (S1) du deuxième paramètre d'amplification (G1) par le signal directionnel de sortie (Xout) par rapport à la caractéristique directionnelle de référence (62, 63, 64),

3. Procédé selon la revendication 1 ou la revendication 2,
le deuxième paramètre d'amplification corrigé (G2') étant formé par un produit du deuxième facteur d'amplification (G2) et d'un facteur de correction, le facteur de correction correspondant à un coefficient linéaire du deuxième signal directionnel (Xr2) dans une représentation du signal directionnel de référence (Xref) sous la forme d'une combinaison linéaire du premier signal directionnel (Xr1) et du deuxième signal directionnel (Xr2).

4. Procédé selon l'une des revendications précédentes,
le premier paramètre d'amplification corrigé étant déterminé comme étant le premier paramètre d'amplification (G1) lorsque le premier signal directionnel (Xr1) a sa sensibilité minimale dans la direction de la deuxième source de signal utile (14).

5. Procédé selon l'une des revendications précédentes,
un premier signal intermédiaire (Z1) et un deuxième signal intermédiaire (Z2) étant formés sur la base du premier signal d'entrée (E1) et du deuxième signal d'entrée (E2),
le premier signal directionnel (Xr1) étant formé comme une superposition du premier signal intermédiaire (Z1) et du deuxième signal intermédiaire (Z2), et un premier paramètre de superposition associé (a1) étant ainsi déterminé, et/ou
le deuxième signal directionnel (Xr2) étant formé comme une superposition du deuxième signal intermédiaire (Z2) et du premier signal intermédiaire (Z1), et un deuxième paramètre de superposition associé (a2) étant alors déterminé.

6. Procédé selon l'une des revendications précédentes,
le premier paramètre d'amplification corrigé (G1') étant formé par un produit du premier facteur d'amplification (G1) et d'un premier facteur de correction, le deuxième paramètre d'amplification corrigé (G2') étant formé par un produit du deuxième facteur d'amplification (G2) et d'un deuxième facteur de correction.

7. Procédé selon la revendication 5 en liaison avec la revendication 6,
un premier paramètre de superposition de référence (aref1) et un deuxième paramètre de superposition de référence (aref2) étant définis pour une superposition du premier signal intermédiaire (Z1) et du deuxième signal intermédiaire (Z2), laquelle forme le signal directionnel de référence (Xref),
le premier facteur de correction étant formé par un produit du deuxième paramètre de superposition (a2) et du deuxième paramètre de superposition de référence (aref2), et/ou
le deuxième facteur de correction étant formé par un écart d'un produit du premier paramètre de superposition (a1) et du premier paramètre de superposition de référence (aref1) par rapport au deuxième paramètre de superposition de référence (aref2).

8. Procédé selon la revendication 6 ou la revendication 7,
le signal directionnel de sortie (Xout) étant formé par le premier signal directionnel (Xr1) pondéré par le premier paramètre d'amplification corrigé (G1') et par le deuxième signal directionnel (Xr2) pondéré par le deuxième paramètre d'amplification corrigé (G2').

9. Procédé selon la revendication 6 ou la revendication 7,
un premier paramètre de superposition effectif (aeff1) et un deuxième paramètre de superposition effectif (aeff2) étant déterminés sur la base des premier et deuxième paramètres de superposition (a1, a2), des premier et deuxième paramètres de superposition de référence (aref1, aref2), et des premier et deuxième paramètres d'amplification (G1, G2), et
le signal directionnel de sortie (Xout) étant formé par une superposition du premier signal intermédiaire (Z1) pondéré par le premier paramètre de superposition effectif (aeff1) et du deuxième signal intermédiaire (Z2) pondéré par le deuxième paramètre de superposition effectif (aeff2).

10. Procédé selon la revendication 9,
dans le cas où le deuxième signal directionnel (Xr2) est fourni par le deuxième signal intermédiaire (Z2),
le premier paramètre de superposition effectif (aeff1) étant formé à partir du premier paramètre de superposition de référence (aref1).

11. Procédé selon la revendication 6 ou la revendication 7,
un deuxième paramètre de superposition effectif (aeff2) étant déterminé sur la base du premier paramètre de superposition (a1), du premier paramètre d'amplification corrigé (G1') et du deuxième paramètre d'amplification corrigé (G2'), et
le signal directionnel de sortie (Xout) étant formé par une superposition du premier signal intermédiaire (Z1) et du deuxième signal intermédiaire (Z2) pondéré par le deuxième paramètre de superposition effectif (aeff2).

12. Procédé selon la revendication 11,
dans le cas où le deuxième signal directionnel (Xr2) est fourni par le deuxième signal intermédiaire (Z2), le deuxième paramètre de superposition effectif (aeff2) étant formé à partir du premier paramètre de superposition (a1) et d'un rapport du deuxième paramètre d'amplification corrigé (G2') et du premier paramètre d'amplification (G1).

13. Procédé selon l'une des revendications précédentes,
la caractéristique directionnelle de référence (63) du signal directionnel de référence (Xref) étant sélectionnée comme caractéristique directionnelle omnidirectionnelle (62), ou étant sélectionnée de manière à simuler un effet d'ombrage des oreilles humaines.

14. Système auditif comprenant
- une prothèse auditive (2) qui comporte un premier convertisseur d'entrée (24) destiné à générer un premier signal d'entrée (E1) à partir d'un signal acoustique (28) de l'environnement et un deuxième convertisseur d'entrée (26) destiné à générer un deuxième signal d'entrée (E2) à partir du signal acoustique (28) de l'environnement, et
- une unité de commande qui est conçue pour mettre en œuvre le procédé selon l'une des revendications précédentes.
